# EUROPÄISCHE PATENTSCHRIFT

(11) **EP 2 459 851 B1**
(45) Veröffentlichungstag und Bekanntmachung des Hinweises auf die Patenterteilung: **26.08.2015**
(21) Anmeldenummer: 10728202.2
(22) Anmeldetag: 24.06.2010
(51) Int. Cl.: F01L 1/047, F01L 1/344

(54) **VOLUMENSPEICHER**
VOLUME STORE
ACCUMULATEUR DE VOLUME

(30) Priorität: 01.08.2009 DE 102009035815
(43) Veröffentlichungstag der Anmeldung: 06.06.2012
(73) Patentinhaber: Schaeffler Technologies AG & Co. KG, 91074 Herzogenaurach (DE)
(72) Erfinder: BOEGERSHAUSEN, Mathias, 91056 Erlangen (DE); BUSSE, Michael, 91074 Herzogenaurach (DE)
(86) Internationale Anmeldenummer: PCT/EP2010/059000
(87) Internationale Veröffentlichungsnummer: WO 2011/020636

(56) Entgegenhaltungen:
- WO-A1-2008/140897
- WO-A1-2010/040617
- DE-A1- 10 228 354
- DE-A1-102006 035 034
- DE-A1-102007 041 552
- FR-A1- 2 626 950
- US-A1- 2003 188 705

## Beschreibung

### Gebiet der Erfindung

Die Erfindung betrifft eine Nockenwelle (3) mit einem Hohlraum (2) und einem in diesem Hohlraum (2) angeordneten Volumenspeicher (1), wobei der Volumenspeicher (1) ein im Wesentlichen hohlzylindrisch ausgebildetes Gehäuse (4) hat und ein innerhalb des Gehäuses (4) verlagerbar angeordnetes Trennelement (5) aufweist, wobei das Gehäuse (4) unverschiebbar innerhalb des Hohlraums (2) der Nockenwelle (3) angeordnet ist (Siehe DE 10 2007 041552 A1).

### Hintergrund der Erfindung

Volumenspeicher finden in Brennkraftmaschinen Einsatz um kurzzeitige Verbrauchspitzen von Hydraulikmittel bedienen zu können. Ein Einsatzgebiet liegt beispielsweise im Bereich der Nockenwellenverstellung, durch die eine Phasenlage zwischen einer Kurbelwelle und einer Nockenwelle variabel gestaltbar ist.

Der Nockenwellenversteller ist in einen Antriebsstrang integriert, über welchen Drehmoment von der Kurbelwelle auf die Nockenwelle übertragen wird. Die Phasenverstellung erfolgt üblicherweise mittels eines hydraulischen Stellantriebs, der von einer Druckmittelpumpe der Brennkraftmaschine mit Druckmittel gespeist wird. Werden während des Betriebs der Brennkraftmaschine schnelle Phasenverstellungen über einen großen Phasenwinkel angefordert, kann das benötigte Druckmittelvolumen das von der Druckmittelpumpe geförderte Druckmittelvolumen übersteigen. In diesem Fall wird die Differenz aus dem Volumenspeicher bereitgestellt. Des Weiteren unterstützt der Volumenspeicher die Nockenwellenverstellung in Betriebsphasen, in denen das drehzahlabhängige Fördervolumen der Druckmittelpumpe zu gering ist, um den Nockenwellenversteller ausreichend zu versorgen. Dies ist üblicherweise bei geringen Drehzahlen und hohen Druckmitteltemperaturen der Fall. Darüber hinaus unterstützt der Volumenspeicher den Nockenwellenversteller beim Erreichen einer Basisposition während des Abstellvorgangs der Brennkraftmaschine.

Ein Volumenspeicher, zur Unterstützung eines Nockenwellenverstellers ist beispielsweise aus der DE 102 28 354 A1 bekannt. Der Volumenspeicher ist in einem Hohlraum einer Nockenwelle angeordnet, wobei innerhalb des Hohlraums ein Kolben gegen eine Gasfeder axial verschiebbar angeordnet ist. Die Druckmittelzufuhr zu dem Nockenwellenversteller und dem Volumenspeicher erfolgt über einen gemeinsamen Zulauf über ein Nockenwellenlager. Während des Betriebs der Brennkraftmaschine wird der Volumenspeicher in Betriebsphasen geringen Druckmittelverbrauchs befüllt. Dieses in dem Volumenspeicher gespeicherte Druckmittelvolumen steht dem Nockenwellenversteller in Betriebsphasen mit höherem Druckmittelverbrauch zur Verfügung. Um zu verhindern, dass Druckmittel aus dem Volumenspeicher in Richtung der Druckmittelpumpe abfließt, ist üblicherweise ein Rückschlagventil stromaufwärts des Nockenwellenlagers vorgesehen. Dies ist beispielsweise in der DE 10 2007 056 683 A1 offenbart, in der auch die Funktionsweise eines Nockenwellenverstellers in Flügelzellenbauart erläutert ist.

### Aufgabe der Erfindung

Der Erfindung liegt die Aufgabe zugrunde einen in einem Hohlraum einer Nockenwelle angeordneten Volumenspeicher anzugeben, wobei die Kosten und der Herstellungsaufwand verringert werden sollen.

### Zusammenfassung der Erfindung

Die Aufgabe wird erfindungsgemäß dadurch gelöst, dass die axialen Enden des Gehäuses des Volumenspeichers an jeweils einer konischen Anlagefläche anliegen, die innerhalb des Hohlraums angeordnet sind. Dabei kann beispielsweise das Gehäuse oder ein mit dem Gehäuse verbundenes oder dieses in Richtung der konischen Anlagefläche hintergreifendes Zwischenbauteil an der konischen Anlagefläche anliegen.

Das Trennelement, beispielsweise ein axialverschiebbarer Kolben, ist innerhalb des Gehäuses angeordnet, wobei eine Innenmantelfläche des Gehäuses dem Kolben als Lauffläche dient. Die hohen Anforderungen an die Genauigkeit der Lauffläche können in dem Gehäuse ohne Mehraufwand, beispielsweise durch ein spanloses Formgebungsverfahren, beispielsweise ein Tiefziehverfahren, erfüllt werden.

Die Erfindung schlägt erstmals vor das Gehäuse eines innerhalb eines Hohlraums einer Nockenwelle angeordneten Volumenspeichers unverschiebbar zwischen zwei konischen Anlageflächen zu fixieren. Durch die konischen Anlageflächen ist das Gehäuse zentrisch zur Nockenwelleachse angeordnet, wobei die Zentrierung während der Montage des Volumenspeichers selbsttätig erfolgt. Dabei ist vorgesehen, dass ein Innendurchmesser des Hohlraums der Nockenwelle größer als ein Außendurchmesser des Gehäuses ausgebildet ist. Somit liegt das Gehäuse nicht an der Mantelfläche des Hohlraums an. Somit besteht nicht die Gefahr, dass das Gehäuse durch Unebenheiten an der Mantelfläche der Nockenwelle deformiert wird, was zu einem Verklemmen des Trennelements führen könnte.

Da einerseits der Kolben entlang einer kostenneutral hergestellten, hochgenauen Fläche des Gehäuses läuft und andererseits das Gehäuse keine Berührungspunkte mit der Mantelfläche des Hohlraums der Nockenwelle aufweist, kann auf eine kostenintensive Nachbearbeitung der Mantelfläche verzichtet werden.

Dabei kann vorgesehen sein, dass eine der konischen Anlageflächen an einer Mantelfläche des Hohlraums ausgebildet ist. Alternativ kann vorgesehen sein, dass zumindest eine der konischen Anlageflächen an einem separaten Bauteil ausgebildet ist, das fest an der Nockenwelle, und somit unverrückbar zu dieser, befestigt ist. Dabei sind Ausführungsformen vorstellbar, in denen eine der konischen Anlageflächen, an der ein axiales Ende des Gehäuses anliegt, direkt an einer Mantelfläche des Hohlraums der Nockenwelle ausgebildet sind, während das andere axiale Ende des Gehäuses an einer konischen Anlagefläche eines separaten Bauteils anliegt. Alternativ können beide Enden des Gehäuses an konischen Anlageflächen eines separaten Bauteils anliegen.

Das separate Bauteil, welches die konische Anlagefläche aufweist, kann kraft-, stoff- oder formschlüssig mit der Nockenwelle, beispielsweise der Mantelfläche des Hohlraums der Nockenwelle, verbunden sein. Somit wird das Gehäuse in axialer Richtung zwischen zwei nockenwellenfesten Bauteilen geklemmt, wobei die konischen Anlageflächen das Gehäuse während der Montage zentrieren und eine radiale Bewegung des Gehäuses unterbinden. Dabei kann die Verbindung zwischen dem separatem Bauteil und der Nockenwelle beispielsweise mittels eines Presssitzes, einer Schweiß- oder Lötverbindung hergestellt sein. Die konische Anlagefläche kann an einer Außenmantelfläche des separaten Bauteils ausgebildet sein, in das Gehäuse eingreift. Alternativ kann vorgesehen sein, dass die konische Anlagefläche an einer Innenmantelfläche des separaten Bauteils ausgebildet ist, in das das Gehäuse eingreift.

### Kurze Beschreibung der Zeichnungen

Weitere Merkmale der Erfindung ergeben sich aus der nachfolgenden Beschreibung und aus den Zeichnungen in denen Ausführungsbeispiele der Erfindung vereinfacht dargestellt sind. Es zeigen:
- Figur 1: einen Längsschnitt durch eine erste erfindungsgemäße Ausführungsform eines Volumenspeichers innerhalb einer Nockenwelle,
- Figur 2: eine vergrößerte Darstellung der Einzelheit X aus Figur 1,
- Figur 3: eine vergrößerte Darstellung der Einzelheit Z aus Figur 1,
- Figur 4: einen Teillängsschnitt durch eine zweite erfindungsgemäße Ausführungsform eines Volumenspeichers innerhalb einer Nockenwelle.

### Ausführliche Beschreibung der Zeichnungen

Figur 1 zeigt einen Volumenspeicher 1, der innerhalb eines Hohlraums 2 einer Nockenwelle 3 angeordnet ist. Der Volumenspeicher 1 weist ein Gehäuse 4, ein Trennelement 5, welches als Kolben 5 ausgebildet ist, und ein Federelement 6 auf. Der Kolben 5 ist als dünnwandiges, topfförmiges Blechbauteil ausgebildet und innerhalb des Gehäuses 4 axialverschiebbar gelagert. Dabei trennt der Kolben 5 das Innere des Gehäuses 4 in einen Vorratsraum 7 und einen Komplementärraum 8. Das Gehäuse 4 ist im Wesentlichen hohlzylindrisch mit jeweils einer Öffnung 9 an jeder axialen Stirnseite ausgebildet, wobei sich das Gehäuse 4 an dessen axialen Enden 11 radial nach innen erstreckt.

In dem Komplementärraum 8 ist das Federelement 6 angeordnet, welches sich einerseits an der dem Vorratsraum 7 abgewandten Seite des Kolbens 5 und andererseits an dem sich radial nach innen erstreckenden Bereich des Gehäuses 4 abstützt.

Während des Betriebs der Brennkraftmaschine wird über eine Druckmittelleitung 10 und die vorratsraumseitige Öffnung 9 dem Vorratsraum 7 Druckmittel zugeführt und somit der Kolben 5 gegen die Kraft des Federelements 6 verschoben. Dabei nimmt das Volumen des Vorratsraums 7 auf Kosten des Volumens des Komplementärraums 8 zu. Übersteigt das von einem Verbraucher, beispielsweise einem Nockenwellenversteller, benötigte Druckmittelvolumen das von einer Druckmittelpumpe geförderte Druckmittelvolumen, wird der Kolben 5 auf Grund der von dem Federelement 6 auf diesen ausgeübten Kraft in die entgegengesetzte Richtung verschoben und somit der Druckmittelleitung 10 Druckmittel aus dem Vorratsraum 7 zugeführt.

Die axialen Enden 11 des Gehäuses 4 liegen jeweils an einer konischen Anlagefläche 12 an (Figuren 2 und 3), wodurch das Gehäuse 4 zur Längsachse des Hohlraums 2 zentriert wird. Da der Außendurchmesser des im Wesentlichen hohlzylindrisch ausgebildeten Gehäuses 4 kleiner als der Innendurchmesser der Mantelfläche des Hohlraums 2 der Nockenwelle 3 ausgebildet ist, liegt das Gehäuse 4 an keiner Stelle der Mantelfläche des Hohlraums 2 an. Somit besteht nicht die Gefahr, dass das Gehäuse 4 während des Positionierens in dem Hohlraum 2 durch Unebenheiten an dessen Mantelfläche deformiert wird. Dadurch ist sichergestellt, dass der Kolben 5 innerhalb des Gehäuses 4 nicht verklemmt, sondern leichtgängig verschiebbar ist. Somit entfällt eine kosten- und zeitintensive spanende Nachbearbeitung der Mantelfläche des Hohlraums 2 der Nockenwelle 3. Die Innenmantelfläche des Gehäuses 4 kann durch entsprechende Herstellungsverfahren kostenneutral den Anforderungen, die an eine optimale Lauffläche für den Kolben 5 gestellt werden, hergestellt werden. Dabei können spanlose Herstellungsverfahren genutzt werden, beispielsweise Tiefziehverfahren, durch die automatisch Flächen entsprechender Güte erzeugt werden.

In der dargestellten Ausführungsform liegt das vorratsraumseitige Ende des Gehäuses 4 an einer rotationssymmetrischen, konischen Anlagefläche 12 an, die direkt an der Mantelfläche des Hohlraums 2 der Nockenwelle 3 ausgebildet ist (Figur 2). Die konische Anlagefläche 12 ist an einer Innenmantelfläche des Hohlraums 2 ausgebildet und das axiale Ende 11 des Gehäuses 4 greift in den Bereich des Innenkonus ein.

Das andere axiale Ende 11 des Gehäuses 4 liegt an einer konischen Anlagefläche 12 eines Bauteils 13 an, das separat zu dem Volumenspeicher 1 und der Nockenwelle 3 gefertigt wurde und nachträglich mittels eines Presssitzes mit der Innenmantelfläche des Hohlraums 2 der Nockenwelle 3 verbunden wurde (Figur 3). Die konische Anlagefläche 12 ist an einer Innenmantelfläche des Bauteils 13 ausgebildet und das axiale Ende 11 des Gehäuses 4 greift in den Bereich des Innenkonus ein. Das Bauteil 13 weist eine zentrale Durchgangsöffnung 14 auf, über die der Komplementärraum 8 mit dem Inneren der Brennkraftmaschine kommuniziert. Somit kann der Komplementärraum 8 entlüftet werden und Druckmittel aus diesem entweichen.

Figur 4 zeigt einen Teillängsschnitt durch einen zweiten erfindungsgemäßen Volumenspeicher 1, der in einem Hohlraum 2 einer Nockenwelle 3 angeordnet ist. Dabei ist nur der Bereich des Komplementärraums 8 dargestellt. Im Unterschied zu der ersten Ausführungsform ist zusätzlich ein Führungselement 15 vorgesehen, welches das Federelement 6 radial unterstützt und an dem sich das Federelement 6 axial abstützt. Das Führungselement 15 weist axiale Entlüftungskanäle 16 auf, die mit der Durchgangsöffnung 14 und dem Raum, in dem das Federelement 6 aufgenommen ist, kommunizieren.

Darüber hinaus ist die konische Anlagefläche 12 des separaten Bauteils 13 an einer Außenmantelfläche des Bauteils 13 ausgebildet, wobei der dadurch gebildete Außenkonus in das Gehäuse 4 eingreift. An der konischen Anlagefläche 12 liegt in dieser Ausführungsform nicht das Gehäuse 4, sondern das Führungselement 15 an, welches das Gehäuse in Richtung der konischen Anlagefläche 12 hintergreift. Somit liegt in axialer Richtung das Führungselement 15 an der konischen Anlagefläche 12 und das Gehäuse 4 an dem Führungselement 15 an, wodurch dieses zentrisch innerhalb der Nockenwelle 3 fixiert ist.

### Bezugszeichen

- 1: Volumenspeicher
- 2: Hohlraum
- 3: Nockenwelle
- 4: Gehäuse
- 5: Trennelement / Kolben
- 6: Federelement
- 7: Vorratsraum
- 8: Komplementärraum
- 9: Öffnung
- 10: Druckmittelleitung
- 11: axiales Ende
- 12: konische Anlagefläche
- 13: Bauteil
- 14: Durchgangsöffnung
- 15: Führungselement
- 16: Entlüftungskanäle

## Patentansprüche

1. Nockenwelle (3) mit einem Hohlraum (2) und einem in diesem Hohlraum (2) angeordneten Volumenspeicher (1), wobei der Volumenspeicher (1) ein im Wesentlichen hohlzylindrisch ausgebildetes Gehäuse (4) hat und ein innerhalb des Gehäuses (4) verlagerbar angeordnetes Trennelement (5) aufweist,
- wobei das Gehäuse (4) unverschiebbar innerhalb des Hohlraums (2) der Nockenwelle (3) angeordnet ist,
- **dadurch gekennzeichnet, dass** die axialen Enden (11) des Gehäuses (4) des Volumenspeichers (1) an jeweils einer konischen Anlagefläche (12) anliegen, die innerhalb des Hohlraums (2) angeordnet sind.

2. Nockenwelle (3) nach Anspruch 1, **dadurch gekennzeichnet, dass** eine der konischen Anlageflächen (12) an einer Mantelfläche des Hohlraums (2) ausgebildet ist.

3. Nockenwelle (3) nach Anspruch 1, **dadurch gekennzeichnet, dass** zumindest eine der konischen Anlageflächen (12) an einem separaten Bauteil (13) ausgebildet ist, das fest an der Nockenwelle (3) befestigt ist.

4. Nockenwelle (3) nach Anspruch 3, **dadurch gekennzeichnet, dass** die konische Anlagefläche (12) an einer Außenmantelfläche des separaten Bauteils (13) ausgebildet ist und in das Gehäuse (4) eingreift.

5. Nockenwelle (3) nach Anspruch 3, **dadurch gekennzeichnet, dass** die konische Anlagefläche (12) an einer Innenmantelfläche des separaten Bauteils (13) ausgebildet ist, in das das Gehäuse (4) eingreift.

6. Nockenwelle (3) nach Anspruch 3, **dadurch gekennzeichnet, dass** das separate Bauteil (13) kraft-, form- oder stoffschlüssig mit einer Mantelfläche des Hohlraums (2) verbunden ist.

7. Nockenwelle (3) nach Anspruch 1, **dadurch gekennzeichnet, dass** ein Innendurchmesser des Hohlraums (2) größer als ein Außendurchmesser des Gehäuses (4) ausgebildet ist.

## Claims

1. Camshaft (3) having a cavity (2) and a volume store (1) arranged in said cavity (2), wherein the volume store (1) has a housing (4) of substantially hollow-cylindrical configuration and has a separating element (5) which is arranged displaceably within the housing (4), the housing (4) being arranged non-displaceably within the cavity (2) of the camshaft (3), **characterized in that** the axial ends (11) of the housing (4) of the volume store (1) bear against in each case one conical bearing face (12), which bearing faces (12) are arranged within the cavity (2).

2. Camshaft (3) according to Claim 1, **characterized in that** one of the conical bearing faces (12) is formed on a circumferential face of the cavity (2).

3. Camshaft (3) according to Claim 1, **characterized in that** at least one of the conical bearing faces (12) is formed on a separate component (13) which is fastened fixedly to the camshaft (3).

4. Camshaft (3) according to Claim 3, **characterized in that** the conical bearing face (12) is formed on an outer circumferential face of the separate component (13) and engages into the housing (4).

5. Camshaft (3) according to Claim 3, **characterized in that** the conical bearing face (12) is formed on an inner circumferential face of the separate component (13), into which the housing (4) engages.

6. Camshaft (3) according to Claim 3, **characterized in that** the separate component (13) is connected to a circumferential face of the cavity (2) in a positively locking, nonpositively locking or material to material manner.

7. Camshaft (3) according to Claim 1, **characterized in that** an internal diameter of the cavity (2) is configured to be greater than an external diameter of the housing (4).

## Revendications

1. Arbre à cames (3) comprenant une cavité (2) et un accumulateur de volume (1) disposé dans cette cavité (2), l'accumulateur de volume (1) présentant un boîtier (4) réalisé de manière essentiellement cylindrique creuse et présentant un élément de séparation (5) disposé de manière déplaçable à l'intérieur du boîtier (4),
- le boîtier (4) étant disposé de manière non déplaçable à l'intérieur de la cavité (2) de l'arbre à cames (3),
- **caractérisé en ce que** les extrémités axiales (11) du boîtier (4) de l'accumulateur de volume (1) s'appliquent contre une surface d'appui conique respective (12) qui est disposée à l'intérieur de la cavité (2).

2. Arbre à cames (3) selon la revendication 1, **caractérisé en ce que** l'une des surfaces d'appui coniques (12) est réalisée au niveau d'une surface d'enveloppe de la cavité (2).

3. Arbre à cames (3) selon la revendication 1, **caractérisé en ce qu'**au moins l'une des surfaces d'appui coniques (12) est réalisée au niveau d'un composant séparé (13) qui est fixé fixement à l'arbre à cames (3).

4. Arbre à cames (3) selon la revendication 3, **caractérisé en ce que** la surface d'appui conique (12) est réalisée au niveau d'une surface d'enveloppe extérieure du composant séparé (13) et vient en prise dans le boîtier (4).

5. Arbre à cames (3) selon la revendication 3, **caractérisé en ce que** la surface d'appui conique (12) est réalisée au niveau d'une surface d'enveloppe intérieure du composant séparé (13) dans lequel s'engage le boîtier (4).

6. Arbre à cames (3) selon la revendication 3, **caractérisé en ce que** le composant séparé (13) est connecté par engagement par force, par correspondance de formes ou par liaison de matière à une surface d'enveloppe de la cavité (2).

7. Arbre à cames (3) selon la revendication 1, **caractérisé en ce qu'**un diamètre intérieur de la cavité (2) est supérieur à un diamètre extérieur du boîtier (4).
